# EUROPÄISCHE PATENTANMELDUNG

(11) **EP 0 505 887 A1**
(43) Veröffentlichungstag der Anmeldung: **30.09.1992**
(21) Anmeldenummer: 92104530.8
(22) Anmeldetag: 16.03.1992
(51) Int. Cl.: E05C 9/08, E05C 9/06

(54) **Verriegelungsvorrichtung für eine Schutztür**

(30) Priorität: 27.03.1991 DE 4110103
(71) Anmelder: SIEMENS AKTIENGESELLSCHAFT, D-80333 München (DE)
(72) Erfinder: Zeitzschel, Günter, W-6000 Frankfurt/Main (DE); Wirp, Albert, W-6000 Frankfurt/Main 56 (DE); Oertel, Klaus-Dieter, W-8752 Mömbris 1 (DE); Acher, Heinz, Dipl.-Ing., W-6360 Friedberg (DE); Lochbühler, Udo, W-6092 Kelsterbach (DE); Maas, Heinz, W-6392 Neu-Ansbach (DE)

(57) **Zusammenfassung**

Die Erfindung betrifft eine Verriegelungsvorrichtung (20) für eine Schutztür (1) mit einem an einem Türrahmen (3) schwenkbar angelenkten Türblatt (2) und mit mindestens einer im Türrahmen (3) angeordneten Antriebswelle (22). Zur Gewährleistung einer einfachen Montage und einem hohen Maß an Sicherung gegen unerlaubtes Öffnen und Einbruch wirkt erfindungsgemäß die Antriebswelle (22) über eine Kupplungseinrichtung (33) mit mindestens einem im Türrahmen (3) angeordneten Riegel (8) zusammen, wobei der Riegel (8) in das Türblatt (2) einschiebbar ist. Dabei setzt die Kupplungseinrichtung (33) eine Drehbewegung der Antriebswelle (22) in eine Axialverschiebung des Riegels (8) um.

## Beschreibung

Die Erfindung betrifft eine Verriegelungsvorrichtung für eine Schutztür mit einem an einem Türrahmen schwenkbar angelenkten Türblatt und mit mindestens einer im Türrahmen angeordneten Antriebswelle.

An eine derartigen Schutztür, sowie insbesondere an deren Verriegelungsvorrichtung, werden hohe Sicherheitsanforderungen gestellt. So muß z.B. in einem Kernkraftwerk eine Schutztür einem Einbruchsversuch und einem unzulässigen Öffnungsversuch über lange Zeit erfolgreich standhalten können.

Aus der DE-OS 26 06 222 ist eine Verriegelungsvorrichtung für eine Stahlkammertür bekannt. Bei der bekannten Verriegelungsvorrichtung ist im verriegelten Zustand eine im Türrahmen drehbar gelagerte und als Riegel ausgebildete Antriebswelle mit einer Längsnut im Türblatt in Eingriff. Dabei ist die Antriebswelle über einen den Riegel bildenden Teil ihrer Länge im Querschnitt in Form eines Kreissegments ausgebildet, so daß lediglich im entriegelten Zustand die Antriebswelle vollständig innerhalb einer Rille im Türrahmens liegt. Der Aufwand zur Gewährleistung einer spielfreien Lagerung der gleichzeitig als Riegel ausgebildeten Antriebswelle ist - insbesondere bei Verwendung von mehreren an verschiedenen Stellen im Türrahmen eingesetzten Antriebswellen - besonders hoch. Dadurch können zusätzliche Nacharbeitungskosten bei einer Installierung am Einsatzort entstehen.

Der Erfindung liegt daher die Aufgabe zugrunde, für eine Schutztür eine Verriegelungsvorrichtung zu schaffen, die besonders einfach montierbar ist und trotzdem ein hohes Maß an Sicherheit gewährleistet.

Diese Aufgabe wird erfindungsgemäß dadurch gelöst, daß die Antriebswelle über eine Kupplungseinrichtung mit mindestens einem im Türrahmen angeordneten Riegel zusammenwirkt, wobei der Riegel in das Türblatt einschiebbar ist, und wobei die Kupplungseinrichtung eine Drehbewegung der Antriebswelle in eine Axialverschiebung des Riegels umsetzt.

Gemäß einer vorteilhaften Ausgestaltung der erfindungsgemäßen Verriegelungsvorrichtung sind in allen vier Seiten des Türrahmens über Kegelzahnräder zusammenwirkende Antriebswellen angeordnet, wobei die Antriebswellen einen gemeinsamen Antrieb aufweisen. Dabei wirken zweckmäßigerweise drei der vier Antriebswellen mit je einem Riegel zusammen. Dadurch wird erreicht, daß zum Verriegeln und zum Entriegeln des Türblatts alle Antriebswellen von einem Ort aus gleichzeitig gedreht und dabei alle Riegel synchron verschoben werden können.

Gemäß einer zweckmäßigen Weiterbildung der erfindungsgemäßen Verriegelungsvorrichtung wirkt eine der Antriebswellen mit einer Sperreinrichtung zusammen, die wahlweise manuell oder durch Fernbedienung entriegelbar ist. Dabei umfaßt die Sperreinrichtung eine an der Antriebswelle befestigte Lochscheibe und einen verschiebbaren Bolzen. Bei verschlossener und verriegelter Tür sitzt der Bolzen in einem Loch in der Lochscheibe, so daß jede Antriebswelle blockiert ist und nicht gedreht werden kann. Zum fernbedienbaren Verschieben des Bolzens ist vorteilhafterweise ein Elektromagnet vorgesehen, der mit dem Bolzen zusammenwirkt. Der Bolzen wirkt dabei seinerseits zweckmäßigerweise mit einer Melde- oder Schaltereinrichtung zum Freischalten des Antriebs zusammen. Dadurch ist gewährleistet, daß der Antrieb erst bei entriegelter Tür in Betrieb gesetzt wird.

Gemäß einer weiteren vorteilhaften Ausgestaltung der erfindungsgemäßen Verriegelungsvorrichtung ist eine mit einer der Antriebswellen zusammenwirkende Auslöseeinrichtung vorgesehen, die eine zweite Melde- oder Schalteinrichtung zum Freischalten eines Türantriebs umfaßt. Dabei weist die Auslöseeinrichtung zweckmäßigerweise eine an der Antriebswelle befestigte gelochte Scheibe und einen mit dieser in Eingriff einbringbaren Schaltbolzen auf, wobei der Schaltbolzen mit der zweiten Melde- oder Schalteinrichtung zusammenwirkt. Dadurch wird erreicht, daß nach Entriegeln der Tür jeder Riegel im Türrahmen arretiert ist. Zum Entriegeln der Auslöseeinrichtung ist vorteilhafterweise ein Hubmagnet vorgesehen, der mit dem Schaltbolzen zusammenwirkt.

Um auch eine Betätigung von Hand vornehmen zu können, umfaßt die erfindungsgemäße Verriegelungsvorrichtung zweckmäßigerweise ein Handrad mit einer mittels eines Schlüssels betätigbaren Schloßvorrichtung. Dabei ist mit der Schloßvorrichtung das Handrad mit einer der Antriebswellen in Eingriff einbringbar und die Sperrvorrichtung entriegelbar.

Um einen unerwünschten Zugriff auf jede Antriebswelle bei jeder Riegelstellung und auf den Antrieb sowie auf die Sperreinrichtung und auf die Auslöseeinrichtung zu vermeiden, sind diese im Türrahmen verdeckt angeordnet.

Die mit der Erfindung erzielten Vorteile bestehen insbesondere darin, daß durch Verwendung eines über eine Kupplungseinrichtung mit einer Antriebswelle zusammenwirkenden Riegels eine weitestgehende Vereinheitlichung einer derartigen Baugruppe sowie deren Einzelteilen für Schutztüren verschiedenster Größen und Barrierenklassen möglich ist. Durch die Anordnung der Einzelteile der Verriegelungsvorrichtung im Türrahmen ist eine sehr genaue Justierung der Riegel schon in der Werkstatt möglich, so daß Lagerspiele und Nacharbeiten am Einsatzort der Schutztür vermieden werden.

Durch Verwendung von vorteilhafterweise bolzenförmig ausgebildeten Riegeln ist es möglich, diese dezentral im Türrahmen verteilt anzuordnen, so daß diese von außen nicht oder nur mit hohem Aufwand lokalisiert werden können.

Zur näheren Erläuterung der Erfindung werden anhand einer Zeichnung Ausführungsbeispiele beschrieben; darin zeigen:
- FIG 1: im Schnitt eine Draufsicht auf eine geöffnete Schutztür mit im Türrahmen angeordneten Riegeln und
- FIG 2: in einer schematischen Darstellung eine erfindungsgemäße Verriegelungsvorrichtung mit vier Antriebswellen und drei an verschiedenen Stellen angeordneten Riegeln.

Einander entsprechende Teile sind in allen Figuren mit den gleichen Bezugszeichen versehen.

Die in Figur 1 in geöffneter Stellung dargestellte Schutztür 1 umfaßt ein Türblatt 2 und einen Türrahmen 3, der das Türblatt 2 im geschlossenen Zustand allseitig umschließt. Das Türblatt 2 ist mit Scharnieren 4, von denen nur eines sichtbar ist, an dem Türrahmen 3 angelenkt.

Der Türrahmen 3 ist mit einer Verankerung 5 in einer Wand 6 befestigt. In einem Seitenteil 7 des Türrahmens 3 ist ein bolzenförmiger Riegel 8 im entriegelten Zustand zu sehen. Ein weiterer bolzenförmiger Riegel 9 ist in der Türschwelle 10 des Türrahmens 3 angeordnet. Bei geschlossener und verriegelter Schutztür 1 ist der Riegel 9 in ein Loch oder eine Tasche 11 auf der Unterseite des Türblatts 2 eingeschoben. In entsprechender Weise ist dann auch der Riegel 8 in das Türblatt 2 eingeschoben.

Wie in Figur 1 dargestellt, sind bei Offenstellung des Türblatts 2 die bolzenförmigen Riegel 8, 9 vollständig im Türrahmen 3 versenkt, so daß diese beim Passieren der geöffneten Schutztür 1 kein Hindernis darstellen.

Zum Verblenden der Verankerung 5 und weiterer Befestigungs- und Verriegelungsmittel - wie diese in Figur 2 dargestellt sind - sind eine Blindzarge 12 und ein Abdeckrahmen 13 vorgesehen, so daß ein unerwünschter Zugriff auf die Befestigungs- und Verriegelungsmittel sicher vermieden ist. Als zusätzliche Sicherung gegen Einbruch ist an dem Seitenteil 14 des Türrahmens 3, an dem das Türblatt 2 angelenkt ist, zusätzlich ein Greifer 15 befestigt, der bei geschlossener Schutztür 1 in das Türblatt 2 eingreift.

In Figur 2 ist schematisch eine Verriegelungsvorrichtung 20 mit vier Antriebswellen 22, 24, 26 und 28 dargestellt. Dabei sind die Antriebswellen 22 und 26 in den beiden Türpfosten - entsprechend den Seitenteilen 7 bzw. 14 des Türrahmens 3 gemäß Figur 1 - drehbar gelagert und verdeckt angeordnet. Die Antriebswelle 24 ist in der Türschwelle 10 drehbar und verdeckt angeordnet. Die Antriebswelle 28 ist in entsprechender Weise im Türsturz angordnet. Die Antriebswellen 22, 24, 26 und 28 wirken über Kegelzahnräder 30 zusammen und werden von einem gemeinsamen Antrieb 32 angetrieben. Die Antriebswellen 22, 24 und 28 wirken außerdem jeweils über eine Kupplungseinrichtung 33, 38 bzw. 42 mit je einem bolzenförmigen Riegel 8, 9 bzw. 46 zusammen.

Die Kupplungseinrichtung 33 umfaßt ein auf der Antriebswelle 22 befestigtes Kegelzahnrad 34, das mit einem Schneckengetriebe 35 zum Verschieben des Riegels 8 zusammenwirkt. Mit der Kupplungseinrichtung 33 wird somit eine Drehbewegung der Antriebswelle 22 in eine Axialverschiebung des Riegels 8 umgesetzt. Mit einer Feder 36 wird eine zusätzliche Kraftwirkung auf den Riegel 8 erzielt.

Die Kupplungseinrichtung 38 ist in Form eines Getriebes ausgebildet und umfaßt ein auf der Antriebswelle 24 befestigtes erstes Zahnrad 37 und ein zweites Zahnrad 39, das über eine erste Stange 40 und ein weiteres Zahnrad 41 mit dem Riegel 9 gekuppelt ist. Dadurch wird bei einer Drehbewegung der Antriebswelle 24 der Riegel 9 in axialer Richtung verschoben. Die Zahnräder 39 und 41 sowie die Stange 40 bilden ein Kupplungsteil, mit dem bei einer vorgegebenen Länge der Stange 40 ein bestimmter Ort des Riegels 9 in der Türschwelle 10 des Türrahmens 3 festgelegt ist.

Mit einem entsprechend ausgebildeten Kupplungsteil mit zwei Zahnrädern 43 und 44 sowie mit einer zweiten Stange 45, die länger oder kürzer als die erste Stange 40 sein kann, wird ebenfalls über ein Zahnrad 47 eine Drehbewegung der Antriebswelle 28 in eine Axialverschiebung des Riegels 46 umgesetzt.

Im verriegelten Zustand ist jeder der Riegel 8, 9 und 46 in das Türblatt 2 eingeschoben. Dabei sind die Antriebswellen 22, 24, 26 und 28 mittels einer Sperreinrichtung 50 blockiert. Die Sperreinrichtung 50 umfaßt eine auf der Antriebswelle 24 befestigte Lochscheibe 51 und einen Bolzen 52, der mit Hilfe eines Elektromagneten 53 in ein Loch 54 der Lochschiebe 51 hinein- und aus diesem hinausgeschoben wird. Der Bolzen 52 weist im Bereich zwischen dem Elektromagneten 53 und einem Endstück 55 eine Feder 56 auf.

Zum Entriegeln der Schutztür 1 wird der Elektromagnet 53 z.B. fernbedient betätigt, wobei der Bolzen 52 das Loch 54 in der Lochscheibe 51 freigibt. Dabei betätigt der Bolzen 52 mit dem Endstück 55 eine Melde- oder Schalteinrichtung 57 zum Freischalten des Antriebs 32. Diese Stellung des Endstücks 55 des Bolzens 52 ist gestrichelt dargestellt.

Bei Erreichen der Endstellung der Riegel 8, 9 und 46 wird mittels einer Auslöseeinrichtung 60 ein Türantrieb (nicht dargestellt) zum Öffnen der Schutztür 1 betätigt. Dazu umfaßt die Auslöseeinrichtung 60 eine auf der Antriebswelle 26 befestigte gelochte Scheibe 61 und einen Schaltbolzen 62, der eine zweite Melde- und Schalteinrichtung 63 betätigt. In dem im Ausführungsbeispiel dargestellten verriegelten Zustand sitzt der Schaltbolzen 62 derart, daß der Türantrieb (nicht dargestellt) ausgeschaltet ist.

Im entriegelten Zustand wird der Schaltbolzen 62 mit Hilfe einer Feder 64 in ein Loch 65 der gelochten Scheibe 61 gedrückt. Gleichzeitig wird mit einem auf der gelochten Scheibe 61 befestigten Auslöser 66 ein Schalter oder Melder 67 zum Abschalten des Antriebs 32 betätigt. Außerdem wird mit einem Endstück 68 des Schaltbolzens 62 die Melde- oder Schalteinrichtung 63 zum Einschalten des Türantriebs betätigt. An dem Schaltbolzen 62 ist ein Hebel 69 befestigt, der im entriegelten Zustand zwei Hubmagneten 70, 71 betätigt, wie durch die gestrichelte Darstellung des Hebels 69 angedeutet ist. Zum Entriegeln der Auslöseeinrichtung werden die Hubmagneten 70 und 71 betätigt, so daß der Schaltbolzen 62 die gelochte Scheibe 61 freigibt und die Feder 64 gespannt wird. Dabei wird mit dem Auslöser 66 ein weiterer Schalter oder Melder 72 betätigt, mit dem die Abschaltung oder Unterbrechung des Antriebs 32 aufgehoben wird.

Um z.B. beim Versagen des Antriebs 32 die Schutztür 1 auch von Hand entriegeln zu können, ist ein Bedienhebel 75 vorgesehen, der über ein Getriebe 76 mit der Antriebswelle 26 zusammenwirkt. Dabei wird der Bedienhebel 75 gegen die Kraft einer Feder 77 entriegelt und mittels Hebelwirkung eine Drehbewegung über die Kegelzahnräder 78 und 79 auf die Antriebswelle 26 übertragen.

Die Schutztür 1 kann auch manuell mit einem Handrad 80 entriegelt und geöffnet werden. Dazu wird mit einem Schlüssel 81 ein mechanisches Schloß 82 entriegelt, wobei ein Schloßschieber 83 über einen Kupplungshebel 84 eine mit dem Handrad 80 zusammenwirkende Ritzelanordnung 85 mit einem Ritzel 86 in Eingriff bringt. Das Ritzel 86 wirkt mit einem auf der Antriebswelle 22 befestigten Zahnrad 87 zusammen. Dadurch ist das Handrad 80 im Eingriff mit der Antriebswelle 22, so daß die Schutztür 1 entriegelt ist und das Türblatt 2 von Hand aufgezogen werden kann.

Die erfindungsgemäße Verriegelungsvorrichtung 20 kann aufgrund ihres einfachen Aufbaus mit geringem Aufwand montiert werden. Alle Einzelteile, wie z.B. die bereits erwähnten Kupplungsteile, können in Form von Modulen in verschiedenen Abmessungen bereitgestellt und somit in unterschiedlich ausgebildete Schutztüren 1 eingesetzt werden. Die motorisch verschiebbaren Riegel 8, 9 und 46 gewährleisten ein hohes Maß an Genauigkeit und verursachen keine oder nur geringe Verriegelungsgeräusche.

## Patentansprüche

1. Verriegelungsvorrichtung (20) für eine Schutztür (1) mit einem an einem Türrahmen (3) schwenkbar angelenkten Türblatt (2) und mit mindestens einer im Türrahmen (3) angeordneten Antriebswelle (22),
**dadurch gekennzeichnet,**
- daß die Antriebswelle (22) über eine Kupplungseinrichtung (33) mit mindestens einem im Türrahmen (3) angeordneten Riegel (8) zusammenwirkt,
- daß der Riegel (8) in das Türblatt (2) einschiebbar ist, und
- daß die Kupplungseinrichtung (33) eine Drehbewegung der Antriebswelle (22) in eine Axialverschiebung des Riegels (8) umsetzt.

2. Verriegelungsvorrichtung nach Anspruch 1,
**dadurch gekennzeichnet,**
- daß in allen vier Seiten (7, 10, 14) des Türrahmens (3) über Kegelzahnräder (30) zusammenwirkende Antriebswellen (22, 24, 26, 28) angeordnet sind,
- daß die Antriebswellen (22, 24, 26, 28) einen gemeinsamen Antrieb (32) aufweisen, und
- daß drei der vier Antriebswellen (22, 24, 26, 28) mit je einem Riegel (8, 9, 46) zusammenwirken.

3. Verriegelungsvorrichtung nach Anspruch 1 oder 2,
**gekennzeichnet durch** eine mit einer der Antriebswellen (22, 24, 26, 28) zusammenwirkenden Sperreinrichtung (50), die wahlweise manuell oder durch Fernbedienung entriegelbar ist.

4. Verriegelungsvorrichtung nach Anspruch 3,
**dadurch gekennzeichnet**, daß die Sperreinrichtung (50) eine an der Antriebswelle (22) befestigte Lochscheibe (51) und einen verschiebbaren Bolzen (58) umfaßt.

5. Verriegelungsvorrichtung nach Anspruch 4,
**dadurch gekennzeichnet,** daß ein Elektromagnet (53) zum Verschieben des Bolzens vorgesehen ist.

6. Verriegelungsvorrichtung nach Anspruch 5,
**dadurch gekennzeichnet,** daß der Bolzen (52) mit einer Melde- oder Schaltereinrichtung (57) zum Freischalten des Antriebs (32) zusammenwirkt.

7. Verriegelungsvorrichtung nach einem der Ansprüche 1 bis 6,
**gekennzeichnet durch** eine mit einer der Antriebswellen (22, 24, 26, 28) zusammenwirkenden Auslöseeinrichtung (60), die eine zweite Melde- oder Schalteinrichtung (63) zum Freischalten eines Türantriebs umfaßt.

8. Verriegelungsvorrichtung nach Anspruch 7,
**dadurch gekennzeichnet,** daß die Auslöseeinrichtung (60) eine an der Antriebswelle (26) befestigte gelochte Scheibe (61) und einen mit dieser in Eingriff einbringbaren Schaltbolzen (62) aufweist, wobei der Schaltbolzen (62) mit der zweiten Melde- oder Schalteinrichtung (63) zusammenwirkt.

9. Verriegelungsvorrichtung nach Anspruch 8,
**dadurch gekennzeichnet,** daß der Schaltbolzen (62) mit mindestens einem Hubmagneten (70, 71) zum Entriegeln der Auslöseeinrichtung (60) zusammenwirkt.

10. Verriegelungsvorrichtung nach einem der Ansprüche 1 bis 9,
**gekennzeichnet durch** ein Handrad (80) mit einer mittels eines Schlüssels (81) betätigbaren Schloßvorrichtung (82), wobei mit der Schloßvorrichtung (82) das Handrad (80) mit einer der Antriebswellen (22, 24, 26, 28) in Eingriff einbringbar und die Sperrvorrichtung (50) entriegelbar ist.

11. Verriegelungsvorrichtung nach einem der Ansprüche 1 bis 10,
**dadurch gekennzeichnet,** daß die Sperreinrichtung (50) und die Auslöseeinrichtung (60) sowie der Antrieb (32) und jede Antriebswelle (22, 24, 26, 28) bei jeder Riegelstellung im Türrahmen (3) verdeckt angeordnet sind.
